# EUROPÄISCHE PATENTSCHRIFT

(11) **EP 3 884 816 B1**
(45) Veröffentlichungstag und Bekanntmachung des Hinweises auf die Patenterteilung: **12.07.2023**
(21) Anmeldenummer: 21161188.4
(22) Anmeldetag: 08.03.2021
(51) Int. Cl.: A47H 27/00, E06B 7/28, E06B 9/17

(54) **BLUMENKASTENHALTER FÜR FENSTERRAHMEN**
FLOWER BOX HOLDER FOR WINDOW FRAMES
PORTE-CAISSE À FLEURS POUR CADRES DE FENÊTRE

(30) Priorität: 14.03.2020 DE 102020001700
(43) Veröffentlichungstag der Anmeldung: 29.09.2021
(73) Patentinhaber: Altenhölscher, Thomas, 45964 Gladbeck (DE); Storck, Thomas, 45894 Gelsenkirchen (DE); Sommer, Peter, 45136 Essen (DE)
(72) Erfinder: Altenhölscher, Thomas, 45964 Gladbeck (DE); Storck, Thomas, 45894 Gelsenkirchen (DE); Sommer, Peter, 45136 Essen (DE)
(74) Vertreter: Lelgemann, Karl-Heinz

(56) Entgegenhaltungen:
- EP-A1- 2 299 045
- EP-A1- 3 524 103
- DE-U1- 8 909 988
- DE-U1-202009 002 619
- DE-U1-202013 008 210
- US-A1- 2019 059 626

## Beschreibung

Die Erfindung bezieht sich auf einen Blumenkastenhalter für Fensterrahmen nach dem Oberbegriff des Patentanspruchs 1.

Bei bekannten derartigen Blumenkastenhaltern werden die Blumenkästen bzw. Dekorationselemente an Fensterbänken od.dgl. der jeweiligen Fensteröffnungen mechanisch befestigt, was zu Beschädigungen der Fensterbänke, der Seitenwangen, der Fenster, der Fensterausschnitte od.dgl. führen kann und darüber hinaus langfristig keine zuverlässige Sicherung gegen Herabfallen bietet.

Aus der EP 2 299 045 A1 ist ein Befestigungssystem für Fensterrahmen bekannt, mittels dem beispielsweise Beleuchtungseinrichtungen und Überwachungskameras od.dgl. an einem Fenster fixiert werden können. Zu dem bekannten Befestigungssystem gehört ein als Halteelement ausgebildetes Hakenhalteprofil, welches mit dem Steg eines unteren Querholms eines Blendrahmens 4 des Fensters verbunden werden kann. Hierzu ist dieses Hakenhalteprofil mit dem Steg 8 des Blendrahmens in Eingriff bringbar. Darüber hinaus gehört zu der Befestigungseinrichtung ein Halteglied, das an dem Hakenhalteprofil befestigt werden kann und an dem ein Beleuchtungsmittel oder eine Kamera befestigt werden kann. Zu der Fensteranlage kann eine Rollade gehören, die bis zur Oberkante des Befestigungssystems absenkbar ist.

Aus der EP 3 524 103 A1 ist eine einem Fenster- oder Türflügel zugeordnete Halterung bekannt, mittels der Blumen und Dekorationswaren in einer durch den Fenster- bzw. Türflügel schließbaren Gebäudeöffnung angeordnet werden können. Auch die DE 89 09 988 U1, die DE 20 2009 002 619 U1, die DE 20 2013 008 210 U1 und die US 2019/059626 A1 zeigen in Gebäudeöffnungen anordbare Halterungen, mittels denen Dekorationselemente ud.dgl. dort angeordnet werden können.

Ausgehend von dem vorstehend geschilderten Stand der Technik liegt der Erfindung die Aufgabe zugrunde, einen Blumenkastenhalter für Fensterrahmen zur Verfügung zu stellen, der einerseits eine sichere Fixierung und Sicherung von Blumenkästen und Dekorationselementen gegen Herabfallen realisiert und der darüber hinaus Beschädigungen an den Fensterrahmen vermeidet, wobei eine vergleichsweise anpassungsfähige Ausgestaltung des Blumenkastenhalters möglich und eine sichere Halterung des jeweiligen Blumenkastens bzw. Dekorationselements am Blumenkastenhalter realisiert werden soll.

Diese Aufgabe wird erfindungsgemäß durch einen Blumenkastenhalter gelöst, der neben den Merkmalen des Oberbegriffs auch die des kennzeichnenden Teils des Patentanspruchs 1 aufweist.

Durch eine Formgebung des Hakenhalteprofils, mittels der gewährleistet ist, dass ein sicherer Eingriff zwischen dem Blumenkastenhalter und dem der Fensteröffnung zugeordneten Fensterrahmenprofil realisiert wird, wird eine örtliche Fixierung des Blumenkastenhalters an der Fensteröffnung erreicht, ohne dass mechanische Beschädigungen oder Beeinträchtigungen auftreten. Durch Halterung der Blumenkästen bzw. der Dekorationselemente mittels des Halteglieds des Blumenkastenhalters wird vermieden, dass zwischen den Blumenkästen bzw. Dekorationselementen und Einbauten der Fensteröffnung, z.B. Fensterbänken, mechanische Verbindungen geschaffen werden müssten. Durch das Aufnahmeteil des Blumenkastenhalters wird sichergestellt, dass eine der Fensteröffnung zugehörige Rollade beim Verstellen in den abgesenkten Zustand mit ihrem unteren Ende störungsfrei in den Blumenkastenhalter absenkbar ist.

Eine vergleichsweise anpassungsfähige Ausgestaltung des erfindungsgemäßen Blumenkastenhalters ist möglich, da das Halteglied als Haltebügel ausgebildet ist. Hierbei können die Abmessungen des Haltebügels so gewählt werden, dass sie größtmöglich an die Abmessungen des mittels des Haltebügels zu halternden Blumenkastens bzw. Dekorationselements angepasst sind.

Der erfindungsgemäße Blumenkastenhalter weist zumindest zwei Haltebügel auf, die an beiden Endabschnitten des Hakenhalteprofils angeordnet sind. Hierdurch wird eine sichere Halterung des jeweiligen Blumenkastens bzw. Dekorationselements am Blumenkastenhalter realisiert.

Gemäß einer vorteilhaften Ausführungsform des erfindungsgemäßen Blumenkastenhalters ist dessen Aufnahmeteil einstückig mit dessen Hakenhalteprofil ausgebildet.

Wenn das Aufnahmeteil des Blumenkastenhalters einen Halteschlitz aufweist, mittels dem das Halteglied, vorzugsweise mittels Befestigungsschrauben, am Aufnahmeteil bzw. am Hakenhalteprofil fixierbar ist, kann erreicht werden, dass unterschiedliche Halteglieder an dem Aufnahmeteil bzw. dem Hakenhalteprofil angebracht werden können, um Blumenkästen bzw. Dekorationselemente mit unterschiedlichen Abmessungen zu haltern. Selbstverständlich ist alternativ auch eine Ausgestaltung möglich, bei der die wesentlichen Elemente des Blumenkastenhalters, nämlich das Hakenhalteprofil, das Aufnahmeteil und das Halteglied, sämtlich einstückig ausgebildet sind.

Wenn zwischen dem Hakenhalteprofil einerseits und dem Halteglied andererseits des erfindungsgemäßen Blumenkastenhalters eine Höhenverstellvorrichtung angeordnet ist, mittels der der Vertikalabstand zwischen einer Oberkante des Hakenhalteprofils und einer Auflagefläche des Halteglieds variierbar ist, kann der erfindungsgemäße Blumenkastenhalter hinsichtlich seiner Vertikalabmessung so angepasst werden, dass die Möglichkeit besteht, dass das Halteglied an seiner Unterseite auf einer Fensterbank od.dgl. aufliegt.

Die Höhenverstellvorrichtung lässt sich vorteilhaft als Verzahnung oder alternativ als Vertikalschubvorrichtung mit Fixierschrauben ausgestalten. Die Dimensionierung einer Verzahnung ist dann so gewählt, dass bei Aufbringen einer Verstellkraft eine Vertikalverstellung des Halteglieds in Bezug auf das Hakenhalteprofil möglich ist, wobei die Verzahnungskräfte ausreichend sind, um dann eine fixierte Vertikalposition des Halteglieds zu sichern, wenn keine Verstellkraft ausgeübt wird. Sofern eine freie Verschieblichkeit des Halteglieds am Hakenhalteprofil möglich ist, kann zunächst die gewünschte Vertikalposition des Halteglieds eingestellt werden, wobei danach dann mittels Fixierschrauben das Halteglied in der eingestellten Vertikalposition am Hakenhalteprofil befestigbar ist.

Um Beschädigungen des Fensterrahmenprofils auszuschließen, ist es vorteilhaft, wenn der erfindungsgemäße Blumenkastenhalter zumindest ein Kantenschutzprofilelement aufweist, das zwischen dem Hakenhalteprofil bzw. dem Aufnahmeteil des Blumenkastenhalters und dem Fensterrahmenprofil angeordnet werden kann. Je nach Ausgestaltung des Hakenhalteprofils bzw. des Fensterrahmenprofils können auch mehrere, ggf. unterschiedliche Kantenschutzprofilelemente vorgesehen werden.

In konstruktiv wenig aufwendiger und einfacher Weise lässt sich der erfindungsgemäße Blumenkastenhalter bzw. dessen Aufnahmeteil ausgestalten, wenn das Aufnahmeteil zwischen einer dem Blumenkasten bzw. Dekorationselement zugewandten Außenfläche des Hakenhalteprofils und einer dem Hakenhalteprofil zugewandten Außenfläche des Blumenkastens bzw. Dekorationselements angeordnet bzw. ausgebildet ist. Entsprechend kann der untere Endabschnitt der dem Fensterblendrahmen zugehörigen Rollade zwischen der dem Blumenkastenhalter bzw. Dekorationselement zugewandten Außenfläche des Hakenhalteprofils und der dem Hakenhalteprofil zugewandten Außenfläche des Blumenkastens bzw. des Dekorationselements aufgenommen werden.

Um die feste räumliche Zuordnung zwischen dem Blumenkasten bzw. dem Dekorationselement einerseits und dem Blumenkastenhalter andererseits in jedem Fall zu gewährleisten, ist es vorteilhaft, wenn der Blumenkastenhalter zumindest ein Fixierglied aufweist, das bzw. die am Hakenhalteprofil des Blumenkastenhalters angeordnet ist bzw. sind und mittels dem bzw. denen eine Oberkante der dem Hakenhalteprofil zugewandten Außenfläche eines Blumenkastens bzw. Dekorationselements umgreifbar ist.

Eine besonders zuverlässige und fixierte räumliche Anordnung des Blumenkastens bzw. des Dekorationselements in Bezug auf den Blumenkastenhalter ist erreichbar, wenn zwischen dem proximalen und dem distalen Endabschnitt des Halteteils ein Vorsprung ausgebildet ist, der in einer in einer Bodenwand des Blumenkastens bzw. Dekorationselements ausgebildeten Aufnahmeausnehmung aufnehmbar ist.

Um eine sichere und fixierte Anbringung des Hakenhalteprofils des Blumenkastenhalters am Fensterrahmenprofil zu gewährleisten, ist es vorteilhaft, wenn das Hakenhalteprofil des Blumenkastenhalters zwecks Eingriff mit dem Fensterrahmenprofil eine U-förmige Aufnahme aus einem Verbindungssteg und zwei vom Verbindungssteg rechtwinklig abstehenden Vertikalschenkeln aufweist, wobei der den fensterrahmenprofilseitigen Abschluss des Hakenhalteprofils ausbildende Vertikalschenkel an seinem freien Ende eine im Vergleich zur entsprechenden Abmessung des Verbindungsstegs kleine, zum Verbindungssteg parallele Abbiegung aufweist.

Mittels der vorstehend geschilderten Ausführungsformen des erfindungsgemäßen Blumenkastenhalters können in kontrollierter Art und Weise Blumenkästen oder Dekorationselemente insbesondere auch auf Fensterbänken von Fensterrahmen angeordnet werden, ohne dass die Fensterbänke in irgendeiner Form unzulässig beansprucht oder beschädigt würden.

Im Folgenden wird die Erfindung anhand von Ausführungsformen unter Bezugnahme auf die Zeichnung näher erläutert.

Es zeigen:
- Figur 1: eine perspektivische Darstellung einer Ausführungsform eines erfindungsgemäßen Blumenkastenhalters für Fensterrahmen;
- Figur 2: eine Explosionsdarstellung der in Figur 1 gezeigten Ausführungsform des erfindungsgemäßen Blumenkastenhalters für Fensterrahmen, wobei unterschiedliche Ausführungsbeispiele für Halteglieder des Blumenkastenhalters gezeigt sind;
- Figur 3: eine Prinzipdarstellung einer weiteren Ausführungsform des erfindungsgemäßen Blumenkastenhalters für Fensterrahmen;
- Figur 4: eine perspektivische Darstellung einer weiteren Ausführungsform eines erfindungsgemäßen Blumenkastenhalters für Fensterrahmen mit einem vom Blumenkastenhalter aufgenommenen Blumenkasten;
- Figur 5: eine perspektivische Darstellung der in Figur 4 gezeigten Ausführungsform des erfindungsgemäßen Blumenkastenhalters an einem Fensterrahmenprofil; und
- Figur 6: eine perspektivische Darstellung einer weiteren Ausführungsform des erfindungsgemäßen Blumenkastenhalters für Fensterrahmen mit einem vom Blumenkastenhalter aufzunehmenden Blumenkasten.

Eine im Folgenden anhand der Figuren 1 bis 3 näher erläuterte Ausführungsform eines erfindungsgemäßen Blumenkastenhalters 1 für Fensterrahmen, mittels dem Blumenkästen und Dekorationselemente, z.B. Pflanzenkübel, -kästen od.dgl., gehaltert werden können, dient dazu, diese in den Figuren nicht gezeigten Blumenkästen bzw. Dekorationselemente zu fixieren und insbesondere gegen Herabfallen zu sichern.

Zu ihrer definierten räumlichen Anordnung in bzw. an der Fensteröffnung weist der Blumenkastenhalter 1 ein Hakenhalteprofil 2 auf. Mittels des Hakenhalteprofils 2 kann der Blumenkastenhalter 1 mit einem Fensterrahmenprofil in Eingriff gebracht werden. Die Abmessungen des Hakenhalteprofils 2 sind in der Weise an diejenigen des Fensterrahmenprofils angepasst, dass ein fester Eingriff zwischen dem Hakenhalteprofil 2 des Blumenkastenhalters 1 einerseits und dem in den Figuren nicht gezeigten Fensterrahmenprofil andererseits erzielt wird.

Der eigentlichen Fixierung der Blumenkästen bzw. Dekorationselemente, z.B. der Pflanzenkästen, -kübel od.dgl., dienen Halteglieder 3, von denen im Falle des in Figur 1 gezeigten Ausführungsbeispiels des erfindungsgemäßen Blumenkastenhalters 1 zwei in Form von Haltebügeln 3 ausgestaltete Exemplare vorgesehen sind. Aus Figur 1 geht hervor, dass im dargestellten Ausführungsbeispiel des Blumenkastenhalters 1 die beiden Haltebügel 3 an den seitlichen Endabschnitten des Hakenhalteprofils 2 angeordnet sind. Im Fall der in Figur 1 gezeigten Ausführungsform des erfindungsgemäßen Blumenkastenhalters 1 sind die beiden Haltebügel an ihren distalen Endabschnitten mit Umbiegeabschnitten 4 ausgestaltet, mittels denen ein Pflanzenkübel od.dgl. fixiert werden kann.

Zwischen den Haltebügeln 3 einerseits und dem Hakenhalteprofil 2 des Blumenkastenhalters 1 andererseits ist ein Aufnahmeteil 5 angeordnet, das im dargestellten Ausführungsbeispiel einstückig mit dem Hakenhalteprofil 2 ausgebildet ist. Das Aufnahmeteil 5 bildet eine Aufnahmenut 6 aus, in die ein unterer Endabschnitt bzw. ein unteres Ende einer Rollade absenkbar ist, die derjenigen Fensteröffnung zugehörig ist, in der der Blumenkastenhalter 1 vorgesehen ist. Durch das Aufnahmeteil 5 bzw. dessen Aufnahmenut 6 wird am Blumenkastenhalter 1 ein Bereich geschaffen, der frei von dem Blumenkasten bzw. Dekorationselement oder den Blumenkästen bzw. Dekorationselementen ist, so dass beim Absenken der Rollade die Fensteröffnung insgesamt geschlossen werden kann, ohne dass Störungen des Betriebs der Rolladenvorrichtung aufgrund des Blumenkastenhalters 1 auftreten.

Im in den Figuren 1 und 2 dargestellten Ausführungsbeispiel des Aufnahmeteils 5 des Blumenkastenhalters 1 weist das Aufnahmeteil 5 unterhalb der von ihm ausgebildeten Aufnahmenut 6 einen Halteschlitz 7 auf, in den die bezüglich des Blumenkastenhalters 1 proximalen Endabschnitte der Haltebügel 3 einschiebbar sind. Zur Fixierung der Haltebügel 3 am Aufnahmeteil 5 und damit am Hakenhalteprofil 2 sind bei dem in den Figuren 1 und 2 gezeigten Ausführungsbeispiel Befestigungsschrauben 8 vorgesehen, mittels denen die Haltebügel 3 innerhalb des Halteschlitzes 7 des Aufnahmeteils 5 des Blumenkastenhalters befestigbar sind. Selbstverständlich sind zur Realisierung des erfindungsgemäßen Blumenkastenhalters auch andere Befestigungsmöglichkeiten denkbar und zweckmäßig.

In der perspektivischen Darstellung in Figur 2 sind drei unterschiedliche Ausführungsbeispiele für Haltebügel 3 des Blumenkastenhalters 1 gezeigt. Im Falle der in Figur 2 oben gezeigten Haltebügel 3 haben diese die auch in Figur 1 gezeigte Ausführungsform.

Im Falle der in Figur 2 mittig dargestellten Haltebügel 3 sind diese an ihren distalen Enden ohne irgendwelche Um- oder Abbiegungen ausgestaltet. Hierdurch können doppelwandige Blumenkästen 1 aufgenommen werden, wobei die Haltebügel 3 verdeckt im Inneren liegen.

In der in Figur 2 unten dargestellten Ausführungsform der verdeckt anordbaren Haltebügel 3 sind diese an ihren distalen Enden ohne Abbiegungen oder Umbiegungen ausgestaltet. An ihren dem Halteschlitz 7 zugeordneten proximalen Endabschnitten weisen die letztgenannten Haltebügel 3 eine Vertikalstufe 9 auf. Zwischen der Vertikalstufe 9 und den dieser gegenüberliegenden Vertikalabschnitten 10 des Haltebügels 3 ist ein Pflanzenkübel, -kasten od.dgl. fixierbar.

Zu der in den Figuren 1 und 2 gezeigten Ausführungsform des erfindungsgemäßen Blumenkastenhalters 1 gehören des Weiteren zwei Kantenschutzprofilelemente 11, 12, die zwischen dem Hakenhalteprofil 2 des Blumenkastenhalters 1 einerseits und dem in den Figuren nicht dargestellten Fensterrahmenprofil andererseits angeordnet sind und Beschädigungen des Fensterrahmenprofils vermeiden sollen.

In Figur 3 ist in Prinzipdarstellung eine weitere Ausführungsform des erfindungsgemäßen Blumenkastenhalters 1 gezeigt. Das Aufnahmeteil 5 inklusive Aufnahmenut 6 ist in Figur 3 aus Übersichtlichkeitsgründen nicht gezeigt.

Das Halteglied 3 der in Figur 3 gezeigten Ausführungsform des erfindungsgemäßen Blumenkastenhalters 1 bildet eine Auflagefläche 13 für Blumenkästen bzw. Dekorationselemente aus. Um eine vertikale Verstellbarkeit der Auflagefläche 13 des Halteglieds 3 in Bezug auf die Oberkante des in Figur 3 nicht gezeigten Fensterrahmenprofils zu realisieren, ist zwischen dem Hakenhalteprofil 2 des Blumenkastenhalters 1 und dem Halteglied 3 eine Höhenverstellvorrichtung 14 ausgebildet. Mittels dieser Höhenverstellvorrichtung 14 kann das Halteglied 3 in Bezug auf das Hakenhalteprofil 2 in vertikal abwärtiger und vertikal aufwärtiger Richtung verschoben werden.

Diese Höhenverstellvorrichtung 14 kann beispielsweise dadurch realisiert werden, dass zwischen dem Hakenhalteprofil 2 und dem Halteglied 3 eine Verzahnung 15 ausgestaltet ist, wobei ab einer Schwellkraft eine Vertikalversetzung der beiden Teile zueinander möglich ist und bei Nichtvorhandensein einer Verstellkraft eine Fixierung des Halteglieds 3 in der am Hakenhalteprofil 2 eingestellten Vertikalposition gesichert ist. Alternativ ist es möglich, eine freie Verschieblichkeit zwischen dem Halteglied 3 einerseits und dem Hakenhalteprofil 2 andererseits vorzusehen, wobei dann in der ausgewählten Vertikalstellung z.B. mittels Fixierverschraubungen das Halteglied 3 in der am Hakenhalteprofil 2 eingenommenen Vertikalposition befestigbar ist.

Im Falle der in Figur 3 gezeigten Ausführungsform des erfindungsgemäßen Blumenkastenhalters 1 ist das Halteglied 3 an seiner Unterfläche mit einer Aufnahme 16 für ein Silikonprofil 17 versehen, mittels dem das Halteglied 3 auf einer Fensterbank od.dgl. der Fensteröffnung abstützbar ist, ohne die Fensterbank od.dgl. zu beschädigen. Anstelle des Silikonprofils 17 können auch einzelne Stellfüße in der Aufnahme 16 aufgenommen werden.

In den Figuren 4 und 5 ist eine weitere Ausführungsform des erfindungsgemäßen Blumenkastenhalters 1 gezeigt. Im Falle dieser Ausführungsform des erfindungsgemäßen Blumenkastenhalters 1 ist dessen Aufnahmeteil 5 realisiert, indem zwischen einer dem in Figur 4 gezeigten Blumenkasten 22 zugewandten Außenfläche 20 des Hakenhalteprofils 2 des Blumenkastenhalters 1 und einer dem Hakenhalteprofil 2 zugewandten Außenfläche 23 des Blumenkastens 22 ein Abstand vorgesehen ist, der ausreichend ist, um den unteren Endabschnitt der Rollade aufzunehmen. Das Aufnahmeteil 5 bzw. der Aufnahmeraum für den unteren Endabschnitt der Rollade wird somit durch die dem Blumenkasten 22 zugewandte Außenfläche 20 des Hakenhalteprofils 2, den proximalen Endabschnitt des Halteglieds bzw. Haltebügels 3 und die dem Hakenhalteprofil 2 zugewandte Außenfläche 23 des Blumenkastens 22 gebildet.

Bei dem in den Figuren 4 und 5 gezeigten Ausführungsbeispiel des Blumenkastenhalters 1 ist das Hakenhalteprofil 2 desselben mit zwei im Bereich der beiden Haltebügel 3 angeordneten Fixiergliedern 21 ausgerüstet. Die Fixierglieder 21 sind in geeigneter Weise am Hakenhalteprofil 2 angelenkt bzw. gelagert. Mittels der am oberen Ende ab- bzw. umgebogenen Endabschnitte der beiden Fixierglieder 21 kann eine Oberkante 24 der dem Hakenhalteprofil 2 zugewandten Außenfläche 23 des Blumenkastens 22 umgriffen werden, so dass eine Fixierung des Blumenkastens 22 in Bezug auf den Blumenkastenhalter 1 auch in Horizontalrichtung gesichert werden kann.

Wie insbesondere aus Figur 4 hervorgeht, hat das Hakenhalteprofil 2 zwecks Eingriff mit dem in Figur 5 gezeigten Fensterrahmenprofil 28 eine U-förmige Aufnahme 29. Die U-förmige Aufnahme 29 ist aus einem Verbindungssteg 30 und zwei vom Verbindungssteg 30 rechtwinklig abstehenden Vertikalschenkeln 31, 32 gebildet und in den Figuren 4 und 5 nach unten offen. Am den fensterrahmenprofilseitigen Abschluss des Hakenhalteprofils 2 ausbildenden Vertikalschenkel 31 bzw. an dessen freiem Ende ist eine Abbiegung 33 ausgestaltet, die parallel zum Verbindungssteg 30 orientiert ist. Mittels dieser als Hintergriff fungierenden Abbiegung 33 wird in Verbindung mit der Umschließung des fensterrahmenprofilseitigen Dichtungsprofils eine Sperre bzw. Verhakung zwischen dem Hakenhalteprofil 2 einerseits und dem Fensterrahmenprofil 28 andererseits realisiert.

Im Falle der in Figur 6 gezeigten Ausführungsform des erfindungsgemäßen Blumenkastenhalters 1 ist zwischen dem proximalen und dem distalen Endabschnitt der beiden Halteteile bzw. Haltebügel 3 ein Vorsprung 25 ausgebildet. Der Vorsprung 25 ist in einer Aufnahmeausnehmung 27 aufnehmbar, die in einer Bodenwand 26 des Blumenkastens 22 ausgestaltet ist. Wenn der Vorsprung 25 oder, im in Figur 6 gezeigten Ausführungsbeispiel, die beiden Vorsprünge 25 in den ihnen zugeordneten Aufnahmeausnehmungen 27 der Bodenwand 26 des Blumenkastens 22 sitzen, ist eine einfache Rastverbindung zwischen dem Blumenkastenhalter 1 einerseits und dem Blumenkasten 22 andererseits realisierbar. Diese Verrastung lässt sich bewusst nur durch Betätigen von Federelementen od.dgl. lösen und trägt somit zu einer erhöhten Absicherung des Blumenkastens 22 bei.

## Patentansprüche

1. Blumenkastenhalter für Fensterrahmen, mittels dem Blumenkästen und Dekorationselemente, z.B. Pflanzenkästen, -kübel od.dgl., fixier- und gegen Herabfallen sicherbar sind, wobei der Blumenkastenhalter (1) ein Hakenhalteprofil (2), das mit einem Fensterrahmenprofil in Eingriff bringbar ist, und zumindest ein Halteglied (3), das fest mit dem Hakenhalteprofil (2) des Blumenkastenhalters (1) verbindbar ist und mittels dem zumindest ein Blumenkasten bzw. Dekorationselement halterbar ist, aufweist, **dadurch gekennzeichnet, dass** der Blumenkastenhalter (1) ein Aufnahmeteil (5) aufweist, das zwischen dem Hakenhalteprofil (2) und dem Halteglied (3) des Blumenkastenhalters (1) angeordnet ist und mittels dem ein unterer Endabschnitt einer einem Fensterblendrahmen zugehörigen Rollade schließbar ist, und das als Halteglieder (3) zumindest zwei Haltebügel (3) vorgesehen sind, die an beiden Endabschnitten des Hakenhalteprofils (2) angeordnet sind.

2. Blumenkastenhalter nach Anspruch 1, dessen Aufnahmeteil (5) einstückig mit dem Hakenhalteprofil (2) ausgebildet ist.

3. Blumenkastenhalter nach Anspruch 1 oder 2, dessen Aufnahmeteil (5) einen Halteschlitz (7) aufweist, mittels dem das Halteglied (3), vorzugsweise mittels Befestigungsschrauben (8), am Aufnahmeteil (5) bzw. am Hakenhalteprofil (2) fixierbar ist.

4. Blumenkastenhalter nach einem der Ansprüche 1 bis 3, bei dem zwischen dem Hakenhalteprofil (2) einerseits und dem Halteglied (3) andererseits eine Höhenverstellvorrichtung (14) angeordnet ist, mittels der der Vertikalabstand zwischen einer Oberkante des Hakenhalteprofils (2) und einer Auflagefläche (13) des Halteglieds (3) variierbar ist.

5. Blumenkastenhalter nach Anspruch 4, bei dem die Höhenverstellvorrichtung (14) als Verzahnung (15) oder als Vertikalschubvorrichtung mit Fixierschrauben ausgebildet ist.

6. Blumenkastenhalter nach einem der Ansprüche 1 bis 5, mit zumindest einem Kantenschutzprofilelement, das zwischen dem Hakenhalteprofil (2) bzw. dem Aufnahmeteil (5) des Blumenkastenhalters (1) und dem Fensterrahmenprofil anordbar ist.

7. Blumenkastenhalter nach einem der Ansprüche 1 bis 6, dessen Aufnahmeteil (5) zwischen einer dem Blumenkasten (22) bzw. Dekorationselement zugewandten Außenfläche (20) des Hakenhalteprofils (2) und einer dem Hakenhalteprofil (2) zugewandten Außenfläche (23) des Blumenkastens (22) bzw. Dekorationselements angeordnet bzw. ausgebildet ist.

8. Blumenkastenhalter nach einem der Ansprüche 1 bis 7, mit zumindest einem Fixierglied (21), das bzw. die am Hakenhalteprofil (2) des Blumenkastenhalters (1) angeordnet ist bzw. sind und mittels dem bzw. denen eine Oberkante (24) der dem Hakenhalteprofil (2) zugewandten Außenfläche (23) eines Blumenkastens (22) bzw. Dekorationselements umgreifbar ist.

9. Blumenkastenhalter nach einem der Ansprüche 1 bis 8, bei dem zwischen dem proximalen und dem distalen Endabschnitt des Halteteils (3) ein Vorsprung (25) ausgebildet ist, der in einer in einer Bodenwand (26) des Blumenkastens (22) bzw. Dekorationselements ausgebildeten Aufnahmeausnehmung (27) aufnehmbar ist.

10. Blumenkastenhalter nach einem der Ansprüche 1 bis 9, dessen Hakenhalteprofil (2) zwecks Eingriff mit dem Fensterrahmenprofil (28) eine U-förmige Aufnahme (29) aus einem Verbindungssteg (30) und zwei vom Verbindungssteg (30) rechtwinklig abstehenden Vertikalschenkeln (31, 32) aufweist, wobei der den fensterrahmenprofilseitigen Abschluss des Hakenhalteprofils (2) ausbildende Vertikalschenkel (31) an seinem freien Ende eine im Vergleich zur entsprechenden Abmessung des Verbindungsstegs (30) kleine, zum Verbindungssteg (30) parallele Abbiegung (33) aufweist.

## Claims

1. A window box holder for window frames, by means of which window boxes and decorative elements, e.g. plant troughs, plant pots or the like, can be fixed and secured to prevent them from falling, wherein the window box holder (1) has a hook holding profile (2) which can be brought into engagement with a window frame profile, and at least one holding member (3) which can be fixedly connected to the hook holding profile (2) of the window box holder (1) and by means of which at least one window box or decorative element can be held, **characterized in that** the window box holder (1) has a receiving part (5) which is arranged between the hook holding profile (2) and the holding member (3) of the window box holder (1) and by means of which a lower end portion of a roller blind belonging to a window frame can be closed, and that at least two holding brackets (3) are provided which are arranged on both end portions of the hook holding profile (2).

2. A window box holder according to Claim 1, the receiving part (5) of which is integrally designed with the hook holding profile (2).

3. A window box holder according to Claim 1 or 2, the receiving part (5) of which has a holding slot (7) by means of which the holding element (3) can be fixed to the receiving part (5) or to the hook holding profile (2), preferably by means of fastening screws (8).

4. A window box holder according to one of Claims 1 to 3, in which a height adjustment device (14) is arranged between the hook holding profile (2), on the one hand, and the holding member (3), on the other hand, by means of which the vertical distance between an upper edge of the hook holding profile (2) and a bearing surface (13) of the holding member (3) can be varied.

5. A window box holder according to Claim 4, in which the height adjustment device (14) is designed as a tooth system (15) or as a vertical pushing device with fixing screws.

6. A window box holder according to one of Claims 1 to 5, having at least one edge protection profile element which can be arranged between the hook holding profile (2) or the receiving part (5) of the window box holder (1) and the window frame profile.

7. A window box holder according to one of Claims 1 to 6, the receiving part (5) of which is arranged or designed between an outer surface (20) of the hook holding profile (2) facing the window box (22) or decorative element and an outer surface (23) of the window box (22) or decorative element facing the hook holding profile (2).

8. A window box holder according to one of Claims 1 to 7, having at least one fixing member (21) which is, or are, arranged on the hook holding profile (2) of the window box holder (1) and by means of which an upper edge (24) of the outer surface (23) of a window box (22) or decorative element facing the hook holding profile (2) can be encompassed.

9. A window box holder according to one of Claims to 1 to 8, in which a projection (25) is formed between the proximal and the distal end portion of the holding part (3), which projection (25) can be received in a receiving recess (27) designed in a base wall (26) of the window box (22) or decorative element.

10. A window box holder according to one of Claims 1 to 9, the hook holding profile (2) of which has a U-shaped receiving means (29) consisting of a connecting web (30) and two vertical legs (31, 32) projecting at right angles from the connecting web (30) for the purpose of engaging with the window frame profile (28), wherein the vertical leg (31) forming the end of the hook holding profile (2) on the window frame profile side has at its free end a bend (33) that is small compared with the corresponding dimension of the connecting web (30) and parallel to the connecting web (30).

## Revendications

1. Porte-bac à fleurs pour cadres de fenêtres, au moyen duquel des bacs à fleurs et des éléments décoratifs, par exemple des bacs à fleurs, des jardinières ou similaires peuvent être fixés et sécurisés contre une chute, dans lequel le porte-bac à fleurs (1) présente un profilé de maintien à crochet (2), qui peut être mis en prise avec un profilé de cadre de fenêtre et au moins un élément de maintien (3), et au moyen duquel au moins un bac à fleurs ou un élément décoratif peut être maintenu, qui peut être relié solidement au profilé de maintien à crochet (2) et au moyen duquel au moins un bac à fleurs ou un élément décoratif peut être maintenu, **caractérisé en ce que** le porte-bac à fleurs (1) présente une partie de réception (5), qui est disposée entre le profilé de maintien à crochet (2) et l'élément de maintien (3) du porte-bac à fleurs (1) et au moyen duquel une section d'extrémité inférieure d'un store appartenant à un cadre de fenêtre peut être fermée, et au moins deux équerres de maintien (3) sont prévues en tant qu'éléments de maintien (3), qui sont disposées sur les deux sections d'extrémité du profilé de maintien à crochet (2).

2. Porte-bac à fleurs selon la revendication 1, dont la partie de réception (5) est formé en un seul tenant avec le profilé de maintien à crochet (2).

3. Porte-bac à fleurs selon la revendication 1 ou 2, dont la partie de réception (5) présente une fente de maintien (7), au moyen de laquelle l'élément de maintien (3) peut être fixé de préférence au moyen de vis de fixation (8), sur la partie de réception (5) ou sur le profilé de maintien à crochet (2).

4. Porte-bac à fleurs selon une des revendications 1 à 3, dans lequel entre le profilé de maintien à crochet (2) d'une part et l'élément de maintien (3) d'autre part est disposé un dispositif de réglage en hauteur (14), au moyen duquel la distance verticale entre un bord supérieur du profilé de maintien de crochet (2) et une surface d'appui (13) de l'élément à maintien (3) est variable.

5. Porte-bac à fleurs selon la revendication 4, dans lequel le dispositif de réglage en hauteur (14) est réalisé sous la forme d'une denture (15) ou sous la forme d'un dispositif de poussée verticale avec des vis de fixation.

6. Porte-bac à fleurs selon une des revendications 1 à 5, avec au moins un élément profilé de protection des bords qui peut être disposé entre le profilé de maintien de crochet (2) ou la partie de réception (5) du porte-bac à fleurs (1) et le profilé de cadre de fenêtre.

7. Porte-bac à fleurs selon une des revendications 1 à 6, dont la partie de réception (5) est disposée ou réalisée entre une surface externe (20) du profilé de maintien à crochet (2) tournée vers le bac à fleurs (22) ou l'élément décoratif et une surface extérieure (23) du profilé de maintien à crochet (2) tournée vers le profilé de maintien à crochet (2) du bac à fleurs (22) ou d'un élément décoratif.

8. Porte-bac à fleurs selon une des revendications 1 à 7, comportant au moins un élément de fixation (21), qui est ou sont disposé(s) sur le profilé de maintien à crochet (2) du porte-bac à fleurs (1) et au moyen duquel ou desquels un bord supérieur (24) de la surface extérieure (23) faisant face au profilé de maintien de crochet (2) d'un bac à fleurs (22) ou d'un élément décoratif peut être saisi.

9. Porte-bac à fleurs selon une des revendications 1 à 8, dans lequel une protubérance (25) est formée entre la section d'extrémité proximale et la section d'extrémité distale de la partie de maintien (3), qui peut être logée dans l'évidement de réception (27) ménagé dans une paroi de fond (26) du bac à fleurs (22) ou de l'élément décoratif.

10. Porte-bac à fleurs selon une quelconque des revendications 1 à 5, dont le profilé de maintien (28) à crochet (2) présente un logement en forme de U (29) constitué d'un gradin de liaison (30) et de deux barres verticales (31, 32) dépassant en saillie à angle droit du gradin de liaison (30), dans lequel la barre verticale (31) réalisant la terminaison du profilé de maintien à crochet (2) du côté du profilé de cadre de fenêtre présente à son extrémité libre une courbure (33) parallèle au gradin de liaison (30), courte en comparaison de la dimension correspondante du gradin de liaison (30).
